# FASCICULE DE BREVET EUROPEEN

(11) **EP 1 967 797 B1**
(45) Date de publication et mention de la délivrance du brevet: **01.04.2015**
(21) Numéro de dépôt: 07107638.4
(22) Date de dépôt: 07.05.2007
(51) Int. Cl.: F24D 19/04, F24H 3/00

(54) **Appareil de chauffage et sa sortie d'air associée**
Heizgerät mit zugehörigem Luftauslass
Heating device and associated air outlet

(30) Priorité: 06.03.2007 FR 0753658
(43) Date de publication de la demande: 10.09.2008
(73) Titulaire: Société Muller & Cie, 75018 Paris (FR)
(72) Inventeur: MORARD, Jean-Louis, 75018, PARIS (FR)
(74) Mandataire: Schmit, Christian Norbert Marie

(56) Documents cités:
- GB-A- 454 921
- NL-C- 68 277
- US-A- 5 884 690

## Description

### Domaine de l'invention

L'invention concerne un appareil de chauffage et sa sortie d'air associée. L'invention concerne le domaine des appareils de chauffage en général. La présente invention trouve des applications particulièrement avantageuses, mais non exclusives, dans le domaine du chauffage des bâtiments.

### Etat de la technique

Il est connu des appareils de chauffage comportant un carter et un élément chauffant. Le carter délimite une chambre de convection dans laquelle est placé l'élément chauffant.

Il est connu plus particulièrement du document FR-A-2 726 636, un radiateur comportant une paroi frontale munie d'une sortie d'air. Cette sortie d'air est pourvue d'une grille constituée par des ailettes dont la largeur s'étend en biais vers le bas depuis l'arrière vers l'avant, pour diriger en biais vers le bas le flux d'air chaud qui sort de la chambre de convection.

Le problème posé par un tel radiateur est que les utilisateurs ont la sensation d'avoir froid alors même que la température ambiante de l'air devrait être suffisante.

Il est également connu du document US-A-5884690 de disposer un volet de renvoi en sortie d'air de l'appareil, le volet étant décalé en avant par rapport à une paroi frontale dudit appareil

### Exposé de l'invention

La présente invention a pour but d'améliorer les appareils connus.

A cet effet, l'invention a donc pour objet un radiateur comprenant un carter et un élément chauffant, le carter délimitant une chambre de chauffage, une entrée d'air, une première sortie d'air, le carter comprenant une paroi frontale et au moins un volet de renvoi, la paroi frontale et le volet de renvoi délimitant la première sortie d'air, l'élément chauffant étant destiné à chauffer l'air provenant de l'entrée d'air de manière à ce que l'air ainsi chauffé s'évacue au travers de la première sortie d'air, le volet de renvoi s'étendant dans un plan qui est sensiblement parallèle à un plan dans lequel s'étend la paroi frontale et étant décalé en avant par rapport à la paroi frontale pour envoyer l'air parallèle au plan de la paroi frontale, le carter comprenant également une paroi supérieure et une paroi inférieure, la paroi supérieure étant éloignée d'un sol et la paroi inférieure étant proche du sol, le volet de renvoi étant formé par la paroi inférieure.

L'invention a pour but d'améliorer une qualité de production de chaleur par un radiateur.

L'invention a également pour but d'améliorer une diffusion homogène dans l'espace de l'air chaud sortant d'un tel appareil.

### Brève description des dessins

L'invention sera mieux comprise à la lecture de la description qui suit et à l'examen des figures qui l'accompagnent. Celles-ci ne sont présentées qu'à titre indicatif et nullement limitatif de l'invention.
- figure 1 : une représentation schématique d'un radiateur, selon une configuration connue de l'art antérieur ;
- figure 2: une représentation schématique en coupe longitudinale d'un radiateur, selon une configuration connue de l'art antérieur ;
- figures 3a et 3b : des représentations schématiques d'un radiateur, selon une variante de l'invention ;
- figures 4a et 4b : des représentations schématiques d'un radiateur, selon une troisième variante de l'invention.

### Description détaillée de modes de réalisation de l'invention

Les figures 1 et 2 illustrent un radiateur 1 de l'art antérieur. Le radiateur 1 comporte un carter 2 et au moins un élément chauffant 3. Le carter 2 est formé par une paroi frontale ou façade avant 4, une paroi arrière 5, une paroi supérieure 6 pleine, une paroi inférieure ou fond 7 et deux parois latérales. Le carter 2 délimite au moins une chambre de chauffage 8 dans laquelle peut être disposé l'élément chauffant 3. Cet élément chauffant 3 peut être situé à un endroit proche du fond 7 et éloignée de la paroi supérieure 6. Cet élément chauffant 3 est destiné à chauffer l'une au moins des parois supérieure 6, latérales, inférieure 7 et/ou frontale 4.

Dans l'exemple considéré, l'élément chauffant 3 est électrique, et comporte une ou plusieurs résistances électriques chauffantes reliées à une alimentation électrique (non représentée). Toutefois, l'élément chauffant 3 pourrait être éventuellement de tout autre type connu, et pourrait par exemple consister en une série d'ailettes en contact thermique avec un conduit dans lequel circule de l'eau chaude ou un autre fluide caloporteur de chaud.

Dans l'exemple considéré figure 2, le carter 2 est sensiblement parallélépipédique. La paroi arrière 5 est pleine et est disposée parallèlement et verticalement par rapport à un plan d'un mur 9 de la pièce à chauffer. Le carter 2 est fixé au mur à l'aide de moyens de fixation 54. Les moyens de fixation 54 lient la paroi arrière 5 au mur 9 de manière à accrocher le radiateur au mur 9. Une entrée d'air 43 est ménagée dans le fond 7, sur la majeure partie de la longueur de ce fond 7. Le carter forme un premier volet de renvoi 10 délimitant avec la paroi frontale 4 une première sortie d'air 12. Cette première sortie d'air 12 est localisée à une partie haute du radiateur.

Lorsque l'élément chauffant 3 est alimenté en courant électrique, un flux d'air ambiant est aspiré par l'entrée d'air 43, chauffé par l'élément chauffant 3, puis ce flux d'air monte dans la chambre 8, et sors par la sortie d'air 12.

Selon la figure 2, le premier volet 10 s'étend en avant de la paroi frontale 4. Le premier volet de renvoi 10 est décalé de la paroi frontale 4. La première sortie d'air 12 est délimitée par ce premier volet 10 et par une extrémité supérieure 11 de la paroi frontale 4. En fait, le premier volet de renvoi 10 est formé par la paroi supérieure 6. La paroi supérieure 6 est prolongée en avant de la paroi frontale 4, en direction opposée au mur 9 pour former le premier volet de renvoi 10. La paroi supérieure 6 s'étend au-dessus et en avant de la paroi frontale 4 de telle manière qu'un espace 44 est délimité entre l'extrémité supérieure 11 de la paroi frontale 4 et la paroi supérieure 6. Le premier volet de renvoi 10 est formé par une portion 10.1 de la paroi supérieure 6, ladite portion débordant en avant de la paroi frontale 4. Cette portion de paroi supérieure 6 est pliée de telle sorte qu'elle forme un bord 10.1, ledit bord 10.1 s'étendant dans un plan sensiblement parallèle à un plan dans lequel s'étend la paroi frontale 4 et s'étendant dans un autre plan qui est sensiblement perpendiculaire par rapport au reste de la paroi supérieure 6. Par sensiblement parallèle, on entend que le premier volet de renvoi 10 s'étend dans un plan qui est parallèle à plus ou moins 5° par rapport à un autre plan dans lequel s'étend la paroi frontale 4. Par sensiblement perpendiculaire, on entend que le premier volet de renvoi 10 s'étend dans un plan qui est perpendiculaire à plus ou moins 5° par rapport à un autre plan dans lequel s'étend le reste de la paroi supérieure 6.

Dans l'exemple figure 2, le plan dans lequel s'étend la paroi frontale 4 est positionnée par rapport au plan du mur légèrement en biais et en direction du mur de bas en haut. Le premier volet de renvoi 10 s'étend donc par son bord 10.1 également dans un plan qui est légèrement en biais et en direction du mur de bas en haut.

La paroi frontale 4 est inclinée de telle manière que la chambre 8 forme, en coupe transversale, un conduit qui est rétrécit au sommet de cette chambre 8. Selon cette première variante, l'évacuation de l'air par l'entrée d'air 12 s'effectue donc à un endroit proche de la paroi supérieure 6 et en direction du sol.

La paroi supérieure 6 peut être revêtue intérieurement partiellement d'une paroi arrondie 56. Cette paroi arrondie 56 forme un demi-conduit positionné avec une face interne 55 de ce demi-conduit placée en regard de l'extrémité supérieure 11 de la paroi frontale 4. Cette paroi arrondie 56 est placée en regard ou en appui contre une face interne 46 du premier volet de renvoi 10 et éventuellement contre une face interne du reste de la paroi supérieure 6. La paroi arrondie 56 est placée en regard ou en appui contre le premier volet et contre la paroi supérieure par une face externe 45 de cette paroi arrondie 56. La face interne du reste de la paroi supérieure 6 se confond avec la face interne 46 du premier volet de renvoi 10. Par sa forme arrondie, cette paroi 56 forme un guide de passage de l'air pour canaliser l'air et faciliter l'évacuation de l'air de la chambre 8.

Dans un exemple, la première sortie d'air 12 mesure 25 mm le long d'un axe passant par l'extrémité supérieure 11 de la paroi frontale 4 et par une extrémité 57 du premier volet de renvoi 10, l'axe étant sensiblement parallèle au plan du sol.

L'extrémité 57 du premier volet de renvoi 10 et l'extrémité supérieure 11 de la paroi frontale 4 s'étendent en direction l'un de l'autre au moins jusqu'à un même plan, ledit plan étant sensiblement parallèle au plan du sol. Par sensiblement parallèle, on entend que le plan peut être incliné à plus ou moins 5° par rapport à un plan qui serait parallèle au plan du sol. Mais l'extrémité 57 du premier volet de renvoi 10 pourrait s'étendre en direction du sol, au-delà du plan parallèle au plan du sol tout en surplombant la paroi frontale 4.

Selon une réalisation de l'invention, figures 3a et 3b, un radiateur 13 peut être formé. La figure 3a illustre schématiquement ce radiateur 13 selon une vue de face. La figure 3b illustre schématiquement ce radiateur 13 selon une coupe longitudinale. Ce radiateur 13 permet d'évacuer l'air selon une direction opposée au sol. Ce radiateur 13 comporte une paroi supérieure 65 et un fond 15. Un deuxième volet de renvoi 14 est formé par le fond 15 de ce radiateur 13. De la même manière que pour le radiateur 1 selon la première variante figure 2, le fond 15 de ce radiateur 13 s'étend en avant d'une paroi frontale 35 de ce radiateur 13 tout en s'étendant parallèlement à cette même paroi frontale 35 pour former le deuxième volet de renvoi 14. Même s'il n'est pas représenté, une paroi arrondie telle que celle illustrée figure 2 peut être disposée également en appui intérieurement contre le deuxième volet de renvoi 14. Ce radiateur 13 comporte une paroi interne 49 disposée en biais à partir du fond 15 et inclinée en direction du mur, de bas en haut. L'air pénètre entre cette paroi interne 49 et une paroi arrière 58 puis transite entre la paroi interne 49 et une paroi supérieure 65, puis entre la paroi interne 49 et la paroi frontale 35 pour sortir entre la paroi frontale 35 et le deuxième volet de renvoi 14.

Le radiateur tel qu'illustré figure 2 pourrait comporter également un volet de renvoi inférieur, formé par le fond 7 (non illustré). Dans ce cas, la paroi frontale 4 sera alors jointive aux parois latérales du radiateur.

Selon une variante de réalisation de l'invention figures 4a et 4b, un autre radiateur 21 peut être formé. La figure 4a illustre schématiquement cet autre radiateur 21 selon une vue de face. La figure 4b illustre schématiquement cet autre radiateur 21 selon une coupe longitudinale. Une paroi supérieure 22 forme un quatrième volet de renvoi de renvoi 24 et une paroi inférieure 23 forme un cinquième volet de renvoi 25. La paroi supérieure 22 et la paroi inférieure 23 s'étendent en avant d'une paroi frontale 34, en direction opposée au mur pour former respectivement le quatrième volet 24 et le cinquième volet 25. Une première évacuation de l'air s'effectue entre le quatrième volet de renvoi 24 et la paroi frontale 34, en direction du sol. Une seconde évacuation de l'air s'effectue entre le cinquième volet de renvoi 25 et la paroi frontale 34, en direction opposée au sol. Une paroi interne 59 s'étend en biais en direction du mur, de bas en haut et délimite avec une paroi arrière 60 une entrée d'air. La paroi interne 59 peut être également jointive avec des parois latérales de ce radiateur 21 et/ou avec la paroi inférieure 23. Une paroi intermédiaire 61 disposée au-dessus la paroi interne 59 pour former en coupe longitudinale une forme en U à cheval sur la paroi interne 59. Cette paroi intermédiaire 61 forme la paroi frontale en avant de la paroi interne 29. Cette paroi intermédiaire 61 formant la paroi frontale 34 délimite avec la paroi arrière 60 un premier conduit d'air 63, l'air y circulant étant destiné à sortir par la première évacuation d'air. Cette paroi intermédiaire 61 délimite un second conduit d'air 62 avec la paroi interne, l'air y circulant étant destiné à sortir par la seconde évacuation d'air. La paroi intermédiaire 61 est jointive également aux parois latérales.

Dans un exemple non représenté, l'élément chauffant peut être intégré à au moins l'une des parois 4, 6, 7 de la chambre de chauffage 8.

L'élément chauffant peut être extérieur à la chambre de chauffage 8 et peut chauffer au moins l'une des parois 4, 6, 7 de cette chambre 8.

Au moins un élément chauffant 3 est constitué d'un ou plusieurs canaux dans lequel circule un fluide caloporteur.

Au moins un élément chauffant 3 est composé d'une ou plusieurs résistances électriques.

Lorsqu'il y a plusieurs élément chauffants tels que 3, les éléments chauffants sont composés d'au moins une résistance électrique associé à un ou plusieurs canaux dans lequel circule un fluide caloporteur.

Les éléments chauffants peuvent être alimentés en chaleur par des sources d'énergie différentes.

La circulation de l'air peut être accélérée ou inversée par l'adjonction d'un groupe ventilateur

Le radiateur peut être un module d'un radiateur composé de plusieurs modules identiques juxtaposés latéralement ou verticalement.

Le radiateur peut être un module d'un radiateur composé de plusieurs modules juxtaposés latéralement ou verticalement dont au moins un de ceux-ci est différent.

Le radiateur peut être composé d'une juxtaposition de plusieurs chambres de chauffage dont certaines possédant au moins un élément chauffant interne et d'autres possédant au moins un élément chauffant externe à la chambre ou intégré à une des parois du carter.

Le radiateur peut être une configuration pour le séchage des serviettes.

## Revendications

1. Radiateur (13, 21) comprenant un carter (2) et un élément chauffant (3), le carter (2) délimitant une chambre de chauffage (8), une entrée d'air, une première sortie d'air, le carter comprenant une paroi frontale (35, 34) et au moins un volet de renvoi (14, 24, 25), la paroi frontale et le volet de renvoi (14, 24, 25) délimitant la première sortie d'air, l'élément chauffant (3) étant destiné à chauffer l'air provenant de l'entrée d'air de manière à ce que l'air ainsi chauffé s'évacue au travers de la première sortie d'air, le volet de renvoi (14, 24, 25) s'étendant dans un plan qui est sensiblement parallèle à un plan dans lequel s'étend la paroi frontale (34, 35) et étant décalé en avant par rapport à la paroi frontale (34, 35) pour envoyer l'air parallèle au plan de la paroi frontale (34, 35), **caractérisé en ce que** le carter (2) comprend également une paroi supérieure (65, 22) et une paroi inférieure (15, 23), la paroi supérieure (22, 65) étant éloignée d'un sol et la paroi inférieure (15, 23) étant proche du sol, le volet de renvoi (14, 25) étant formé par la paroi inférieure (15, 23).

2. Radiateur selon la revendication 1, **caractérisé en ce qu'**une paroi arrondie est placée en appui contre une face interne du volet de renvoi (14, 24, 25).

3. Radiateur (21) selon l'une des revendications 1 à 2, **caractérisé en ce que** la paroi supérieure (22) forme un second volet (24).

4. Radiateur selon l'une des revendications 1 à 3, **caractérisé en ce qu'**il comprend une paroi interne (49, 59) inclinée vers une paroi arrière (13, 60) du radiateur, une extrémité supérieure de cette paroi interne (49, 59) étant plus proche de la paroi arrière (13, 60) que ne l'est une extrémité inférieure de cette même paroi.

## Patentansprüche

1. Radiator (13, 21), der ein Gehäuse (2) und ein Heizelement (3) umfasst, wobei das Gehäuse (2) eine Heizkammer (8), einen Lufteinlass, einen ersten Luftauslass begrenzt, wobei das Gehäuse eine Vorderwand (35, 34) und mindestens eine Umlenkklappe (14, 24, 25) umfasst, wobei die Vorderwand und die Umlenkklappe (14, 24, 25) den ersten Luftauslass begrenzen, wobei das Heizelement (3) die vom Lufteinlass kommende Luft erwärmen soll, damit die so erwärmte Luft durch den ersten Luftauslass entweicht, wobei sich die Umlenkklappe (14, 24, 25) in einer Ebene erstreckt, die im Wesentlichen parallel zu einer Ebene verläuft, in der sich die Vorderwand (34, 35) erstreckt, und bezüglich der Vorderwand (34, 35) nach vorne versetzt ist, um die Luft parallel zu der Ebene der Vorderwand (34, 35) zu leiten, **dadurch gekennzeichnet, dass** das Gehäuse (2) des Weiteren eine Oberwand (65, 22) und eine Unterwand (15, 23) umfasst, wobei die Oberwand (22, 65) von einem Boden entfernt ist und die Unterwand (15, 23) nahe dem Boden ist, wobei die Umlenkklappe (14, 25) durch die Unterwand (15, 23) gebildet wird.

2. Radiator nach Anspruch 1, **dadurch gekennzeichnet, dass** eine gerundete Wand in Anlage an eine Innenfläche der Umlenkklappe (14, 24, 25) platziert ist.

3. Radiator (21) nach einem der Ansprüche 1 bis 2, **dadurch gekennzeichnet, dass** die Oberwand (22) eine zweite Klappe (24) bildet.

4. Radiator nach einem der Ansprüche 1 bis 3, **dadurch gekennzeichnet, dass** er eine Innenwand (49, 59) umfasst, die zu einer Rückwand (13, 60) des Radiators geneigt ist, wobei ein oberes Ende dieser Innenwand (49, 59) näher an der Rückwand (13, 60) liegt als ein unteres Ende dieser gleichen Wand.

## Claims

1. Radiator (13, 21) comprising a casing (2) and a heating element (3), the casing (2) delimiting a heating chamber (8), an air inlet, a first air outlet, the casing comprising a frontal wall (35, 34) and at least one deflection flap (14, 24, 25), the front wall and the deflection flap (14, 24, 25) delimiting the first air outlet, the heating element (3) being intended to heat air coming from the air inlet so that the air thus heated leaves through the first air outlet, the deflection flap (14, 24, 25) extending in a plane which is substantially parallel to a plane in which the frontal wall (34, 35) extends and being offset forward in relation to the frontal wall (34, 35) so as to send the air parallel to the plane of the frontal wall (34, 35), **characterized in that** the casing (2) also comprises a top wall (65, 22) and a bottom wall (15, 23), the top wall (22, 65) being distant from a floor and the bottom wall (15, 23) being close to the floor, the deflection flap (14, 25) being formed by the bottom wall (15, 23).

2. Radiator according to Claim 1, **characterized in that** a rounded wall is placed resting against an internal face of the deflection flap (14, 24, 25).

3. Radiator (21) according to one of Claims 1 and 2, **characterized in that** the top wall (22) forms a second flap (24).

4. Radiator according to one of Claims 1 to 3, **characterized in that** it comprises an internal wall (49, 59) inclined towards a back wall (13, 60) of the radiator, a top end of this internal wall (49, 59) being closer to the back wall (13, 60) than is a bottom end of this same wall.
